# EUROPÄISCHE PATENTANMELDUNG

(11) **EP 0 638 890 A1**
(43) Veröffentlichungstag der Anmeldung: **15.02.1995**
(21) Anmeldenummer: 94112514.8
(22) Anmeldetag: 10.08.1994
(51) Int. Cl.: G09F 23/06, G09F 3/02

(54) **Werbeträger**

(30) Priorität: 10.08.1993 DE 9311989 U
(71) Anmelder: Harir, Ursula-Ruth, D-40217 Düsseldorf (DE)
(72) Erfinder: Harir, Ursula-Ruth, D-40217 Düsseldorf (DE)
(74) Vertreter: Türk, Gille, Hrabal, Leifert

(57) **Zusammenfassung**

Es ist ein Werbeträger (1) offenbart, der aus einem leporello-artig gefalteten Papierstück (1a) besteht, auf dem ein Werbegeschenk (3), beispielsweise ein Keks oder sonstiges Lebensmittel, angebracht ist.

## Beschreibung

Die Erfindung betrifft einen Werbeträger.

Werbeträger werden in vielfältigster Form unter anderem im Bereich der Gastronomie, insbesondere Hotels und Gaststätten, ausgelegt. Beispielsweise werden Zündholzschachteln, Zündholzheftchen, Kugelschreiber oder dergleichen mit einem Werbeaufdruck versehen und an Gäste von Gastronomiebetrieben kostenlos verteilt. Je nach Aufmachung und Wert des Werbeträgers erregen diese mehr oder minder große Aufmerksamkeit bei den Gästen des Gastronomiebetriebes. Ein Problem herkömmlicher Werbeträger ist es, daß sie nicht genügend Platz bieten, um eine längere Werbebotschaft aufnehmen zu können. Der Platz für Werbebotschaften auf Streichholzschachteln, Zündholzheftchen, Kugelschreibern und/oder dergleichen ist bekanntermaßen äußerst begrenzt.

Zudem besteht bei herkömmlichen Werbeträgern das Problem, daß die verwendeten Materialien einen Aufdruck erschweren bzw. ihn teuer machen.

Im Gastronomiegewerbe ist es seit einiger Zeit üblich geworden, die Aufmerksamkeit des Gastes mit kleinen Aufmerksamkeiten, wie Süßigkeiten, "Betthupferln", Spielzeugen oder dergleichen zu erregen. Diese Aufmerksamkeiten findet der Gast in der Regel auf oder neben dem Bett seines Zimmers vor, aber auch zu einer z.B. bestellten Tasse Kaffee werden Aufmerksamkeiten in Form von Schokoladentäfelchen, Keksen oder dergleichen gereicht.

Diese Aufmerksamkeiten besitzen in der Regel einen geringen Wert; in der Masse stellen sie jedoch einen nicht unerheblichen Kostenfaktor für den Gastronomiebetrieb dar.

Der Erfindung liegt die Aufgabe zugrunde, einen Werbeträger zu schaffen, der eine genügend große, leicht zu bedruckende Fläche umfaßt sowie ein Geschenk aufnehmen kann.

Diese Aufgabe wird erfindungsgemäß mit einem Werbeträger gelöst, der die Merkmale des kennzeichnenden Teils des Anspruchs 1 enthält. Weitere vorteilhafte Ausgestaltungen der Erfindung sind Gegenstand der Unteransprüche.

Die Erfindung wird an Hand eines in der Zeichnung dargestellten Ausführungsbeispiels beschrieben. Es zeigt:
- Fig. 1: den ausgezogenen Werbeträger von oben,
- Fig. 2: eine perspektivische Ansicht des mit einer Unterlage verbundenen halbausgezogenen Werbeträgers.

Wie in Fig. 1 dargestellt, besteht der Werbeträger (1) aus einem Papierstück (1a) in Gestalt eines Leporellos (1b), auf dessen Kopfstück (2) ein Werbegeschenk (3) befestigt ist. Das Leporello (1b) besteht aus einzelnen Blättern (9), an deren Stoßkanten sich Faltlinien (6) befinden, durch die die einzelnen Blätter (9) so gefaltet werden können, daß sie exakt übereinander zu liegen kommen.

In einer bevorzugten Ausführung ist das Leporello (1b) einstückig ausgebildet.

Die Vorderseite eines Kopfstücks (2) des Leporellos (1b) dient als Deckblatt und der Aufnahme des Werbegeschenks (3). Das Werbegeschenk (3) kann direkt auf das Kopfstück (2) befestigt werden. Befestigungsmittel (11) können Kleber, Haftstreifen, Klebestreifen, Klammern oder dergleichen sein.

In einer bevorzugten Ausführung ist das Werbegeschenk (3) in einem Beutel (4) untergebracht, wobei der Beutel (4) an das Kopfstück (2) des Leporellos (1b) befestigt ist. Dies bietet sich besonders dann an, wenn das Geschenk eine leicht verderbliche Ware, wie Kekse, Schokolade oder dergleichen ist, oder wenn das Geschenk anders nur schwer auf dem Werbeträger (1) zu befestigen wäre. In einer vorteilhaften Ausgestaltung ist der Beutel (4) mit einer Perforationslinie (7) versehen. Bei dieser Ausgestaltung erfolgt die Befestigung des Beutels (4) an das Kopfstück des Leporellos (1b) an einer der Perforationslinie (7) anschließenden Kante (8) des Beutels (4). So kann beim Abreißen des Beutels (4) vom Leporello (1b) der Beutel gleichzeitig geöffnet und das Werbegeschenk (3) aus dem Beutel (4) entnommen werden, ohne daß zusätzliche Aufreißarbeiten vonnöten wären.

In einer weiteren vorteilhaften Ausgestaltung (Fig. 2) ist ein Fußstück (5) des Leporellos (1b) an einer Unterlage (10) durch Befestigungsmittel (11) befestigt. Diese Unterlage (10) kann eine Serviette, ein Tassenuntersetzer oder dergleichen sein. Zieht ein Gast an dem Geschenk (3), um es vom Leporello (1b) abzureißen, faltet das Leporello (1b) sich zunächst vollständig aus, da das Fußstück (5) mit der Unterlage (10) verbunden ist. Die auf dem Leporello (1b) angebrachte Werbebotschaft wird dadurch zwangsläufig sichtbar.

In einer weiteren vorteilhaften Ausgestaltung der Erfindung besteht das Leporello (1b) aus mindestens sieben Einzelblättern (9), die genügend Platz bieten, um eine raumgreifende Werbebotschaft aufzunehmen.

Alternativ kann das Geschenk (3) auch direkt auf der Unterlage (10) befestigt sein. In diesem Fall wird der Werbeträger (1) durch die Unterlage (10) gebildet.

## Patentansprüche

1. Werbeträger , dadurch gekennzeichnet, daß auf einem bedruckbaren Papierstück (1a) ein Werbegeschenk (3) befestigt ist.

2. Werbeträger nach Anspruch 1, dadurch gekennzeichnet, daß das Papierstück (1a) ein Leporello (1b) ist.

3. Werbeträger nach Anspruch 1 und 2, dadurch gekennzeichnet, daß auf der Vorderseite eines Kopfstückes (2) des Leporellos (1b) ein Werbegeschenk (3) befestigt ist.

4. Werbeträger nach den Ansprüchen 1 bis 3, dadurch gekennzeichnet, daß auf dem Leporello (1b) ein das Werbegeschenk (2) enthaltender Beutel (4) befestigt ist.

5. Werbeträger nach den Ansprüchen 1 bis 4, dadurch gekennzeichnet, daß der das Werbegeschenk (3) enthaltende Beutel (4) mit einer Perforationslinie (7) versehen ist und daß eine an die Perforationslinie (7) anschließende Kante (8) des Beutels (4) mit dem Leporello (1b) verbunden ist.

6. Werbeträger nach den Ansprüchen 1 bis 3, dadurch gekennzeichnet, daß die einzelnen Blätter (9) des Leporellos (1b) einen oktagonalen Umriß aufweisen.

7. Werbeträger nach den Ansprüchen 1 bis 3, dadurch gekennzeichnet, daß ein Fußstück (5) des Leporellos (1b) an einer Unterlage (10) befestigt ist.

8. Werbeträger nach den Ansprüchen 1 bis 3, dadurch gekennzeichnet, daß das Leporello (1b) einstückig ist.

9. Werbeträger nach den Ansprüchen 1 bis 3, 6 oder 8, dadurch gekennzeichnet, daß das Leporello (1b) aus mindestens sieben Einzelblättern (9) besteht.

10. Werbeträger nach den Ansprüchen 1 und 7, dadurch gekennzeichnet, daß der Werbeträger (1) eine Unterlage (10) ist.

11. Werbeträger nach den Ansprüchen 1 und 10, dadurch gekennzeichnet, daß auf der Unterlage (10) ein Werbegeschenk (3) befestigt ist.
